# EUROPÄISCHE PATENTSCHRIFT

(11) **EP 0 977 095 B1**
(45) Veröffentlichungstag und Bekanntmachung des Hinweises auf die Patenterteilung: **19.03.2008**
(21) Anmeldenummer: 99113945.2
(22) Anmeldetag: 22.10.1997
(51) Int. Cl.: G03G 15/00, G03G 15/23

(54) **Drucker mit zwei Druckwerken**
Printer with two printing units
Imprimante comportant deux groupes d'impression

(30) Priorität: 22.10.1996 DE 19643654
(43) Veröffentlichungstag der Anmeldung: 02.02.2000
(62) Teilanmeldung aus: 97945775.1
(73) Patentinhaber: Océ Printing Systems GmbH, 85586 Poing (DE)
(72) Erfinder: Böhmer, Georg, D-81247 München (DE); Dietl, Joseph, D-82008 Unterhaching (DE); Hahn, Hans, D-82008 Unterhaching (DE); Heller, Bernward, D-85551 Kirchheim (DE); Mugrauer, Hubert, D-85604 Zorneding (DE); Olbrich, Otto, D-82024 Taufkirchen (DE); Rigauer, Reinhold, D-85435 Erding (DE); Rotheimer, Otto, D-81479 München (DE); Seeberger, Rudolf, D-82166 Lochham (DE)
(74) Vertreter: Schaumburg, Thoenes, Thurn, Landskron

(56) Entgegenhaltungen:
- US-A- 4 591 884
- US-A- 5 150 167
- US-A- 5 208 640

## Beschreibung

Die Erfindung betrifft ein Druck- oder Kopiersystem, umfassend ein Transportsystem für blattförmige Aufzeichnungsträger.

Derartige elektrofotografische Drucker sind beispielsweise aus der DE 34 16 252 A1, der EP 0 104 022 A2, der DE-PS 1,280,605, der DE 34 07 847 A1 oder der WO 91/13386 bekannt. Mit derartigen Druckern kann eine hohe Druckleistung auch im Duplex-Betrieb erreicht werden, solange beide Druckwerke ordnungsgemäß funktionieren. Nachteilig bei den in den genannten Veröffentlichungen beschriebenen Geräten ist jedoch, daß sie im Falle eines Ausfalls von einem der Druckwerke eine drastische Reduzierung der Leistung des Duplex-Betriebes bedingen. Ein Blatt, das im Duplex-Betrieb auf beiden Seiten bedruckt werden soll, muß dann nämlich mehrmals in entgegengesetzter Richtung beschleunigt werden um von dem einen verbleibenden Druckwerk beidseitig bedruckt werden zu können.

Aus der US 5,150,167 ist ein Druckgerät bekannt, das zwei Druckwerke enthält. Eines der Druckwerke hat dabei einen Prioritätsstatus. Blätter, die im untergeordneten Druckwerk bedruckt wurden, können dabei im Prioritätsdruckwerk zusätzlich bedruckt werden. Fällt jedoch das Prioritätsdruckwerk aus, so ist kein Doppeldruck und insbesondere kein Duplexdruck möglich.

Aus der US 5,208,640 A ist eine weitere Druckvorrichtung bekannt, die mehrere Druckwerke enthält. Die Druckwerke sind über ein Ringsystem miteinander verbunden, wobei eine gemeinsame Wendeeinrichtung mit einer Weiche für alle Druckwerke verwendet wird. Die Druckvorrichtung kann in verschiedenen Betriebsarten wie Simplexdruck und Duplexdruck arbeiten. Dokument US-A-4,591,884 beschreibt ebenfalls ein Drucksystem, welches mit zwei Druckwerken arbeitet. Mit Hilfe verschiedener Transportwege sind unterschiedliche Betriebsorten einschließlich Simplexdruck und Duplexdruck möglich.

Es ist Aufgabe der Erfindung, ein Druck- oder Kopiersystem anzugeben, das eine hohe Druckleistung bzw. Kopierleistung, insbesondere im Duplex-Betrieb hat.

Diese Aufgabe wird erfindungsgemäß durch die Merkmale des Anspruchs 1 gelöst. Vorteilhafte Ausführungsformen der Erfindung sind in den übrigen Ansprüchen beschrieben.

Bei der Erfindung ist ein erstes Druckwerk und ein im wesentlichen gleichartiges zweites Druckwerk vorgesehen, denen über einen gemeinsamen Eingabeabschnitt blattförmiges Material zuführbar ist. Das vom zweiten Druckwerk bedruckte blattförmige Material wird über einen gemeinsamen Ausgabeabschnitt ausgegeben. Die beiden Umdruck-Transportwege der beiden Druckwerke sind jeweils über Verbindungswege zu zwei Ringsystemen verbunden. An jedem der beiden Ringe ist jeweils eine Weiche vorgesehen, durch die blattförmiges Material unabhängig von der jeweils anderen Weiche in dem zugeordneten Ring wendbar ist.

Bei dem Gerät nach der Erfindung werden zwei Druckwerke eingesetzt. Die Komponenten für diese Druckwerke, z.B. die elektronische Ansteuerung, die Entwicklereinheiten, die Tonerzuführ- und Abführeinrichtungen etc., können nahezu unverändert beibehalten werden. Jedes Druckwerk für sich alleine hat also eine sehr hohe Betriebszuverlässigkeit. Beide Druckwerke nutzen einen gemeinsamen Eingabeabschnitt, über den das blattförmige Material zugeführt wird. Ebenso benutzen beide Druckwerke gemeinsam einen Ausgabeabschnitt zum Abführen des bedruckten blattförmigen Materials. Dadurch ist das neue Gerät sehr kompakt aufgebaut und kann mit geringem Aufwand hergestellt werden. Aufgrund der beiden Druckwerke ist die Druckleistung deutlich erhöht.

Durch das Ringsysstem ist ein von einem der beiden Druckwerke bedrucktes, blattförmiges Material demselben Druckwerk erneut in derselben Richtung zuführbar wie im ersten Druckvorgang.

Weiterhin besonders vorteilhaft ist es, wenn die beiden Ringe über zwei dreiwegige Weichen verbunden sind. Hierdurch entsteht eine Vielzahl von Transportwegen.

Ausführungsbeispiele der Erfindung werden im folgenden anhand der Zeichnung erläutert. Darin zeigt:
- Figur 1: schematisch den Aufbau eines Hochleistungsdruckers, bei dem die Erfindung verwirklicht ist,
- Figur 2: schematisch die Betriebsart Simplexdruck mit dem unteren Druckwerk,
- Figur 3: schematisch die Betriebsart Simplexdruck mit dem oberen Druckwerk,
- Figur 4: die Betriebsart abwechselnder Simplexdruck,
- Figur 5: die Betriebsart Duplexdruck,
- Figur 6: die Betriebsart Zweifarben-Simplexdruck,
- Figur 7: schematisch die Betriebsart Zweifarben-Duplexdruck, und
- Figur 8: eine Anordnung mit zwei Hochleistungsdruckern, die durch eine Übergabevorrichtung miteinander verbunden sind.

In Figur 1 ist ein Hochleistungsdrucker 10 dargestellt, der zum schnellen Drucken von Einzelblättern aus Papier dient. Der Hochleistungsdrucker 10 enthält ein erstes, unteres Druckwerk D1 sowie ein zweites, oberes Druckwerk D2. Beide Druckwerke D1, D2 arbeiten nach dem bekannten elektrografischen Verfahren mit gleicher Umdruckgeschwindigkeit. Den Druckwerken D1, D2 sind Fixiereinrichtungen nachgeschaltet, die schematisch in der Figur 1 durch zwei Rollenpaare 12, 14 angedeutet sind. An den Hochleistungsdrucker 10 ist eine Papiereingabe 16 angeschlossen, die mehrere Vorratsbehälter 18 bis 24 mit Einzelblättern sowie einen externen Papiereingabekanal 26 enthält, über den von außen Einzelblätter zugeführt werden können. Über einen Transportkanal werden Einzelblätter einem Eingabeabschnitt 28 zugeführt. Ausgabeseitig ist an den Hochleistungsdrucker 10 eine Papierausgabe 30 angeschlossen, die mehrere Ausgabebehälter 32 bis 36 enthält. Ferner sind zwei Ausgabekanäle 38, 40 vorgesehen, über die Einzelblätter an weiterverarbeitende Stationen ausgegeben werden können. Der Hochleistungsdrucker 10 gibt die bedruckten Einzelblätter über den Ausgababschnitt 42 ab.

Im Inneren des Hochleistungsdruckers 10 sind Transportwege für den Transport der Einzelblätter angeordnet, durch die verschiedene Betriebsarten des Hochleistungsdruckers realisiert werden. Den Druckwerken D1, D2 sind jeweils Umdruck-Transportwege 44, 46 zugeordnet, die jeweils durch Antriebe so eingestellt sind, daß die zugeführten Einzelblätter an den Druckwerken D1, D2 ihre Umdruckgeschwindigkeit haben. Beide Umdruck-Transportwege 44, 46 sind über einen Verbindungskanal 48 miteinander verbunden. Der Transportweg um das erste Druckwerk D1 ist zu einem Ring R1 durch einen Zuführkanal 50 ergänzt, über den auch Einzelblätter vom Eingabeabschnitt 28 dem zweiten Umdruck-Transportweg 46 zugeführt werden können. Der Transportweg für das zweite Druckwerk D2 wird auf ähnliche Weise zu einem Ring R2 durch einen Abführkanal 52 ergänzt, über den vom Druckwerk D1 bedruckte Einzelblätter dem Ausgabeabschnitt 42 zugeführt werden können.

Zwischen dem Eingabeabschnitt 28, dem ersten Umdruck-Transportweg 44 und dem Zuführkanal 50 ist eine erste Weiche W1 angeordnet, die es ermöglicht, daß Einzelblätter vom Eingabeabschnitt 28 wahlweise dem ersten Umdruck-Transportweg 44 oder dem Zuführkanal 50 zugeführt werden. Eine weitere Variante besteht darin, daß auf dem Zuführkanal 50 in Richtung der Weiche W1 transportierte Einzelblätter dem ersten Umdruck-Transportweg 44 zugeführt werden können.

Weiterhin sind eine zweite Weiche W2 und eine dritte Weiche W3 an den Enden des Verbindungskanals 48 angeordnet und verbinden jeweils die angrenzenden Transportwege 44, 48, 52 bzw. 46, 48, 50. Eine vierte Weiche W4 befindet sich in der Nähe des Ausgabeabschnitts 42 und verbindet die angrenzenden Transportwege. Die Papierausgabe 30 enthält eine fünfte Weiche W5, die als Wendevorrichtung arbeitet. Ferner ist noch auf eine Aussteuereinrichtung 54 hinzuweisen, der über eine Weiche W6 Ausschuß-Einzelblätter zugeführt werden.

Durch die in Figur 1 beschriebene Anordnung können verschiedene Betriebsarten des Hochleistungsdruckers 10 verwirklicht werden. In den nachfolgenden Figuren 2 bis 7 sind die verschiedenen Betriebsarten schematisch dargestellt. Die jeweilige Förderung der Einzelblätter wird anhand von Pfeilen verdeutlicht.

In Figur 2 ist schematisch der Simplexdruck mit nur einem Druckwerk dargestellt. Bei diesem Simplexdruck wird nur eine Seite eines Einzelblattes bedruckt. Das Einzelblatt gelangt über den Eingabeabschnitt 28 und die entsprechend geschaltete Weiche W1 entlang dem Pfeil P1 zum ersten Umdrucktransportweg 44 und wird an dem Druckwerk D1 bedruckt. Anschließend wird das Einzelblatt entlang dem Abführkanal 52 (Pfeil P2) über den Ausgabeabschnitt 42 in die Papierausgabe 30 ausgegeben (Pfeil P3).

Figur 3 zeigt den Simplexdruck mit dem oberen, zweiten Druckwerk D2. Der Transport des Einzelblattes erfolgt über den Zuführkanal 50 (Pfeil P4), den zweiten Umdruck-Transportweg (Pfeil P5) zur Papierausgabe 30 (Pfeil P6).

Beim abwechselnden Simplexdruck mit erhöhter Druckleistung werden über den Eingabeabschnitt 28 Einzelblätter mit mindestens der doppelten Umdruckgeschwindigkeit der Druckwerke D1, D2 zugeführt. Figur 4 zeigt schematisch den Transport der Einzelblätter. Die Weiche W1 führt abwechselnd dem Zuführkanal 50 bzw. dem ersten Umdruck-Transportweg 44 Einzelblätter zu (Pfeile P7, P8). Die Einzelblätter werden auf ihrem Transport bis zu den Druckwerken D1, D2 auf Umdruckgeschwindigkeit abgebremst, dort jeweils auf der Vorderseite bedruckt und anschließend zur Weiche W4 weiter gefördert. Bei dieser Weiterförderung gemäß den Pfeilen P9, P10 werden die Einzelblätter auf mindestens die doppelte Umdruckgeschwindigkeit beschleunigt, so daß sie am gemeinsamen Ausgabeabschnitt über die Weiche W4 mit Abstand voneinander ausgegeben und in der Papierausgabe 30 nacheinander mit mindestens der doppelten Umdruckgeschwindigkeit gemäß dem Pfeil P11 weitertranspcrtiert werden können.

Bei der sogenannten Betriebsart "abwechselnder Simplexdruck" ist also erfindungsgemäß vorgesehen, daß in der Papiereingabe 16 die Einzelblätter zum Eingabeabschnitt 28 mit mindestens der doppelten Umdruckgeschwindigkeit den Druckwerken D1, D2 zugeführt werden. Auch in der Papierausgabe 30 werden die Einzelblätter ebenfalls mit mindestens der doppelten Geschwindigkeit weitergefördert und abgelegt. Durch diese Maßnahmen treffen die Einzelblätter am gemeinsamen Eingabeabschnitt 28 und am gemeinsamen Ausgabeabschnitt 42 ein, ohne daß eine Kollision von Einzelblättern und demzufolge ein Papierstau auftreten kann. Vorzugsweise sind die Transportwege für die dem ersten Druckwerk D1 zugeführten Einzelblätter und die dem zweiten Druckwerk D2 zugeführten Einzelblätter symmetrisch ausgelegt oder zumindest gleich lang, so daß auf beiden Transportwegen die Einzelblätter mit dem gleichen Geschwindigkeitsprofil abgebremst und beschleunigt werden können. Dadurch ist es möglich, die zum Transport erforderlichen Antriebe und Vorrichtungen gleichartig aufzubauen. Weiterhin ist es möglich, gleichartige Steuerungen zu verwenden.

Figur 5 zeigt schematisch den Duplex-Druckbetrieb, bei dem die Einzelblätter beidseitig bedruckt werden. Die dem Eingabeabschnitt 28 zugeführten Einzelblätter werden durch die erste Weiche W1 dem ersten Umdruck-Transportweg 44 zugeführt (Pfeil P13). Nach dem Bedrucken durch das Druckwerk D1 wird das jeweilige Einzelblatt eine Wendestrecke gemäß dem Pfeil P14 über die Weiche W2 hinausgefördert. Diese Wendestrecke ist ein Teil des Abführkanals 52. Anschließend wird die Förderrichtung gemäß Pfeil P15 umgekehrt, und die Weiche W2 leitet dann das Einzelblatt gemäß dem Pfeil P16 in den Verbindungskanal 48. Das Einzelblatt wird dann von der Weiche W3 in Richtung des Pfeils P17 zum zweiten Umdruck-Transportweg 46 umgelenkt. Dem Druckwerk D2 wird also die noch nicht bedruckte Rückseite des Einzelblattes zum Bedrucken zugeführt. Anschließend werden die Einzelblätter gemäß dem Pfeil P18 der Weiche W4 zugeführt und in die Papierausgabe 30 entlang dem Pfeil P19 transportiert. Da das Einzelblatt in diesem Zustand mit seiner Rückseite nach oben transportiert wird, ist es vor dem Ablegen in den Fächern 32 bis 36 noch zu wenden. Hierzu dient die Weiche W5. Das Einzelblatt wird zunächst durch die Weiche W5 in Richtung des Pfeils P20 für eine vorbestimmte Wendestrecke geführt. Dann wird die Transportrichtung gemäß dem Pfeil P21 umgekehrt und die Weiche W5 fördert das Einzelblatt in Richtung des Pfeils P22, woraufhin es in den Ablagefächern 32 bis 36 seitenrichtig abgelegt wird.

Wie zu erkennen ist, arbeitet die Weiche W2 als Wendevorrichtung, um dem Druckwerk D2 die Rückseite des Einzelblattes zuzuführen. Alternativ kann zum Wenden auch die Weiche W3 eingesetzt werden. Das das Druckwerk D1 verlassende Einzelblatt wird dann über die Weiche W2, den Verbindungskanal 48 der Weiche W3 und dann für eine kurze Wendestrecke entlang dem Zuführkanal 50 in Richtung der Weiche W1 geführt. Anschließend wird die Transportrichtung umgekehrt und die Weiche W3 leitet das Einzelblatt in Richtung des Druckwerks D2 mit seiner Rückseite nach oben.

Figur 6 zeigt schematisch eine weitere Betriebsart, den Zweifarben-Simplexdruck, bei dem die Vorderseite eines Einzelblattes mit zwei Bildmustern verschiedener Farbe bedruckt wird. Die beiden Druckwerke D1, D2 drucken Bildmuster verschiedener Farbe. Bei der genannten Betriebsart Zweifarben-Simplexdruck wird das Einzelblatt über die Weiche W1 dem Druckwerk D1 zugeführt (Pfeil P25). Anschließend wird das Einzelblatt über die Weiche W2 dem Verbindungskanal 48 ohne Wenden und dann über die Weiche W3 dem Druckwerk D2 zugeführt (Pfeile P26, P27). Das Druckwerk D2 bedruckt die Vorderseite mit einer von der Farbe des Druckwerks D1 verschiedenen Farbe. Anschließend wird das Einzelblatt über die Weiche W4 an die Papierausgabe 30 ausgegeben (Pfeil P28).

Figur 7 zeigt schematisch den Transportweg eines Einzelblattes bei der Betriebsart Zweifarben-Duplexdruck, bei der die Vorderseite und die Rückseite eines Einzelblattes mit Bildmustern verschiedener Farbe bedruckt werden. Voraussetzung hierfür ist, daß die Druckwerke D1 und D2 verschiedenfarbige Druckbilder drucken. Zum zweifarbigen Bedrucken der Vorderseite wird wie bei der Betriebsart Zweifarben-Simplexdruck gemäß Figur 6 vorgegangen. Die Pfeile P25, P26, P27 und P28 veranschaulichen den Transportweg. Anschließend wird das Einzelblatt erneut dem Druckwerk D1 zugeführt. Die Pfeile P29 bis P36 veranschaulichen den Transportweg des Einzelblattes zum Bedrucken der Rückseite. Damit diese Rückseite dem Druckwerk D1 zugeführt wird, muß auf dem Transportweg zwischen dem Druckwerk D2 und dem Druckwerk D1 das Einzelblatt gewendet werden. Dieses Wenden kann z.B. an der Weiche W4, der Weiche W2 oder der Weiche W3 erfolgen. Bei einem bevorzugten Ausführungsbeispiel der Erfindung erfolgt das Wenden mithilfe der Weiche W4, d.h. das Einzelblatt wird zunächst für eine kurze Wendestrecke in Richtung der Weiche W5 transportiert, dann die Transportrichtung umgekehrt und das Einzelblatt in Richtung der Weiche W2 weitergefördert. Nach dem Transport in die Papierausgabe 30 gemäß dem Pfeil P36 erfolgt ein weiteres Wenden durch die Weiche W5 und anschließend die seitenrichtige Ablage des doppelseitig mit jeweils zwei Farbbildern bedruckten Einzelblattes.

Ein alternativer Transport des Einzelblattes durch den Hochleistungsdrucker 10 zur Realisierung der Betriebsart Zweifarben-Duplexdruck kann in der folgenden Weise erfolgen. Zunächst wird das Einzelblatt vom Eingabeabschnitt 28 über die Weiche W1 dem Druckwerk D1 zugeführt, seine Vorderseite bedruckt und anschließend über die Weichen W2 und W3 zum Wenden kurz in Richtung der Weiche W1 geleitet. Nach dem Passieren der Weiche W3 wird die Transportrichtung in Richtung Druckwerk D2 geändert und das Einzelblatt auf dem Umdruck-Transportweg 46 gefördert. Die Weiche W3 dient also als Wendestation. Am Druckwerk D2 wird demnach die Rückseite des Einzelblattes bedruckt. Danach wird das Einzelblatt über die Weichen W4, W2, W3 und W1 erneut dem ersten Druckwerk D1 zugeführt, um nunmehr die Rückseite zu bedrucken. Das Einzelblatt muß hierzu gewendet werden. Dies erfolgt an Weiche W4, wobei es kurz in Richtung Weiche W5 gefördert, die Transportrichtung umgekehrt und in Richtung Weiche W2 im gewendeten Zustand transportiert wird. Nach dem Bedrucken der Rückseite des Einzelblattes im Druckwerk D1 wird das Einzelblatt über die Weichen W2 und W3 dem Druckwerk D2 zugeführt, wobei es gewendet wird. Nunmehr wird die Vorderseite vom Druckwerk D2 bedruckt. Anschließend wird das Einzelblatt über die Weiche W4 zu den Ablagefächern 32 bis 36 geführt. Da es nunmehr lagerichtig, d.h. mit der Oberseite nach oben in die Ablage 30 gelangt, muß es nicht erneut durch die Weiche W5 gewendet werden.

Figur 8 zeigt die Anordnung zweier Hochleistungsdrucker 10 und 10' zu einem Drucksystem 55. Die beiden Hochleistungsdrucker 10 und 10' sind gleichartig aufgebaut, die einzelnen Komponenten müssen daher nicht nochmals erläutert werden. Zwischen dem Ausgabekanal 38 des ersten Hochleistungsdruckers 10 und dem externen Papiereingabekanal 26 des zweiten Hochleistungsdruckers 10' ist eine Übergabevorrichtung 56 angeordnet, welche Einzelblätter vom Hochleistungsdrucker 10 zum Hochleistungsdrucker 10' fördert. Jeder Hochleistungsdrucker 10, 10' kann die bereits beschriebenen Betriebsarten Simplexdruck, alternativer Simplexdruck, Zweifarben-Simplexdruck, Einfarben-Duplexdruck und Zweifarben-Duplexdruck realisieren. Durch Kombination der verschiedenen Betriebsarten, bei der eine erste Betriebsart in Hochleistungsdrucker 10 und eine übereinstimmende oder andere Betriebsart im Hochleistungsdrucker 10' eingestellt wird, können neue Varianten von Betriebsarten realisiert werden. Beispielsweise können beide Hochleistungsdrucker im Zweifarben-Simplexbetrieb arbeiten, wobei der erste Drucker die Vorderseite mit zwei verschiedenfarbigen Bildmustern bedruckt und der Hochleistungsdrucker 10' die Rückseite mit zwei verschiedenfarbigen Bildmustern bedruckt. Werden für insgesamt vier verschiedene Druckwerke jeweils unterschiedliche Farben gewählt, so kann durch das Drucksystem 55 ein Vierfarben-Duplexbetrieb realisiert werden, d.h. jeweils die Vorderseite und die Rückseite können mit vier verschiedenfarbigen Bildmustern bedruckt werden.

Das Drucksystem 55 kann noch erweitert werden, indem mindestens ein weiterer Hochleistungsdrucker nach Art des Hochleistungsdruckers 10 an den Hochleistungsdrucker 10' angeschlossen wird. Auf diese Weise kann bei Ausnutzung aller technischen Möglichkeiten der Hochleistungsdrucker ein n-farbiger Duplexdruck ermöglicht werden, bei dem auf Vorderseite und Rückseite eines Einzelblattes ein n Bildmuster mit n verschiedenen Farben gedruckt werden, wobei n eine beliebige ganze Zahl ist.

## Patentansprüche

1. Druck- oder Kopiersystem, umfassend ein Transportsystem für blattförmige Aufzeichnungsträger mit:
- einer ersten Weiche (W1), die so konfiguriert ist, dass über sie blattförmiges Aufzeichnungsmaterial alternativ einem Umdruck-Transportweg (44) eines ersten Druckwerks (D1) oder über einen Zuführkanal (50) dem Umdruck-Tansportweg (46) eines zweiten Druckwerks (D2) zuführbar ist,
- eine zweite Weiche (W2), die so konfiguriert ist, dass mit ihr blattförmiges Aufzeichnungsmaterial, welches vom ersten Druckwerk (D1) bedruckt wurde, alternativ über einen Abführkanal (52) einem Ausgabeabschnitt (42) oder zu einem Verbindungskanal (48) zuführbar ist,
- eine dritte, am Verbindungskanal (48) vorgesehene Weiche (W3), die so konfiguriert ist, dass mit ihr vom Verbindungskanal (48) kommendes, blattförmiges Aufzeichnungsmaterial alternativ dem Umdruck-Transportweg (46) des zweiten Druckwerks (D2) oder dem Zuführkanal (50) zuführbar ist und
- eine vierte Weiche (W4), die so konfiguriert ist, dass sie sowohl vom Umdruck-Transportweg (46) des zweiten Druckwerks (D2) kommendes als auch vom Abführkanal (52) kommendes, blattförmiges Material dem Ausgabeabschnitt (42) zuführt.

2. Druck- oder Kopiersystem nach Anspruch 1, bei dem mindestens eine der Weichen (W2, W3, W4) als Wendeeinrichtung ausgebildet ist.

3. Druck- oder Kopiersystem nach Anspruch 1 oder 2, wobei das Aufzeichnungsmaterial im Zuführkanal (50) in zwei entgegengesetzte Richtungen (P7, P31) transportierbar ist.

4. Druck- oder Kopiersystem nach einem der Ansprüche 1 bis 3, wobei das Aufzeichnungsmaterial im Abführkanal (52) in zwei entgegengesetzte Richtungen (P10, P29) transportierbar ist.

5. Druck- oder Kopiersystem nach einem der Ansprüche 1 bis 4, wobei über den Zuführkanal (50) und/oder über den Verbindungskanal (48) dem ersten Druckwerk (D1) Aufzeichnungsmaterial, welches von dem ersten Druckwerk (D1) auf der Vorderseite bedruckt wurde, zum erneuten Bedrucken auf der Rückseite zuführbar ist.

6. Druck- oder Kopiersystem nach einem der Ansprüche 1 bis 5, wobei über den Abführkanal (52) und/oder über den Verbindungskanal (48) dem zweiten Druckwerk (D2) Aufzeichnungsmaterial, welches von dem zweiten Druckwerk (D2) auf der Vorderseite bedruckt wurde, zum erneuten Bedrucken auf der Rückseite zuführbar ist.

7. Druck- oder Kopiersystem nach einem der Ansprüche 1 bis 6, wobei das System so konfiguriert ist, dass das Aufzeichnungsmaterial vom ersten Druckwerk (D1) in einer ersten Farbe und vom zweiten Druckwerk (D2) in einer zweiten Farbe bedruckbar ist.

8. Druck- oder Kopiersystem nach einem der Ansprüche 1 bis 7, wobei der Zuführkanal (50) im wesentlichen parallel zum Umdruck-Transportweg (44) des ersten Druckwerks (D1) verläuft.

9. Druck- oder Kopiersystem nach einem der Ansprüche 1 bis 8, wobei der Abführkanal (52) im wesentlichen parallel zum Umdruck-Transportweg (46) des zweiten Druckwerks (D2) verläuft.

## Claims

1. Printing or copying system, comprising a transport system for sheet-type recording media, comprising:
- a first shunt (W1) which is configured such that via the first shunt sheet-type recording material can be alternatively supplied to a transfer printing transport path (44) of a first printing unit (D1) or via a supply channel (50) to the transfer printing transport path (46) of a second printing unit (D2),
- a second shunt (W2) which is configured such that via the second shunt sheet-type recording material which has been printed by the first printing unit (D1) can be alternatively supplied via a carrying-off channel (52) to an output section (42) or to a connecting channel (48),
- a third shunt (W3) provided on the connecting channel (48) and configured such that via the third shunt sheet-type recording material coming from the connecting channel (48) can be alternatively supplied to the transfer-printing transport path (46) of the second printing unit (D2) or the supply channel (50), and
- a fourth shunt (W4) which is configured such that it supplies sheet-type material both coming from the transfer printing transport path (46) of the second printing unit (D2) as well as coming from the carrying-off channel (52) to the output section (42).

2. Printing or copying system according to claim 1, in which at least one of the shunts (W2, W3, W4) is designed as a turnover device.

3. Printing or copying system according to claim 1 or 2 wherein the recording material can be transported in the supply channel (50) in two opposite directions (P7, P31).

4. Printing or copying system according to one of the claims 1 to 3, wherein the recording material can be transported in the carrying-off channel (52) in two opposite directions (P10, P29).

5. Printing or copying system according to one of the claims 1 to 4, wherein via the supply channel (50) and/or via the connecting channel (48) recording material which has been printed on the front by the first printing unit (D1) can be supplied to the first printing unit (D1) for re-printing on the back.

6. Printing or copying system according to one of the claims 1 to 5, wherein via the carrying-off channel (52) and/or via the connecting channel (48) recording material which has been printed on the front by the second printing unit (D2) can be supplied to the second printing unit (D2) for re-printing on the back.

7. Printing or copying system according to one of the claims 1 to 6, wherein the system is configured such that the recording material can be printed by the first printing unit (D1) with a first colour and by the second printing unit (D2) with a second colour.

8. Printing or copying system according to one of the claims 1 to 7, wherein the supply channel (50) runs substantially parallel to the transfer printing transport path (44) of the first printing unit (D1).

9. Printing or copying system according to one of the claims 1 to 8, wherein the carrying-off channel (52) runs substantially parallel to the transfer printing transport path (46) of the second printing unit (D2).

## Revendications

1. Système d'impression ou de photocopie, comportant un système de transport destiné à des supports d'enregistrement sous forme de feuilles, comprenant :
- un premier aiguillage (W1), qui est configuré de telle sorte que, par l'intermédiaire de celui-ci, un matériau d'enregistrement sous forme de feuilles peut être acheminé au choix vers une trajectoire de duplication-transport (44) d'une première imprimante (D1) ou, par l'intermédiaire d'un canal d'alimentation (50), vers la trajectoire de duplication-transport (46) d'une deuxième imprimante (D2),
- un deuxième aiguillage (W2), qui est configuré de telle sorte que, grâce à celui-ci, un matériau d'enregistrement sous forme de feuilles, qui a été imprimé par la première imprimante (D1), peut être acheminé au choix, par l'intermédiaire d'un canal d'évacuation (52), vers une section de sortie (42) ou vers un canal de liaison (48),
- un troisième aiguillage (W3), prévu sur le canal de liaison (48), lequel aiguillage est configuré de telle sorte que, grâce à celui-ci, le matériau d'enregistrement sous forme de feuilles provenant du canal de liaison (48) peut être acheminé au choix vers la trajectoire de duplication-transport (46) de la deuxième imprimante (D2), ou vers le canal d'alimentation (50), et
- un quatrième aiguillage (W4), qui est configuré de telle sorte qu'il achemine vers la section de sortie (42) aussi bien le matériau sous forme de feuilles provenant de la trajectoire de duplication-transport (46) de la deuxième imprimante (D2) que le matériau sous forme de feuilles provenant du canal d'évacuation (52).

2. Système d'impression ou de photocopie selon la revendication 1, dans lequel au moins l'un des aiguillages (W2, W3, W4) est configuré sous la forme d'un dispositif de retournement.

3. Dispositif d'impression ou de photocopie selon la revendication 1 ou 2, dans lequel le matériau d'enregistrement peut être transporté dans le canal d'alimentation (50) dans deux sens opposés (P7, P31).

4. Système d'impression ou de photocopie selon l'une quelconque des revendications 1 à 3, dans lequel le matériau d'enregistrement peut être transporté dans le canal d'évacuation (52) dans deux sens opposés (P10, P29).

5. Système d'impression ou de photocopie selon l'une quelconque des revendications 1 à 4, dans lequel, par l'intermédiaire du canal d'alimentation (50) et/ou par l'intermédiaire du canal de liaison (48), peut être acheminé vers la première imprimante (D1) le matériau d'enregistrement qui a été imprimé sur le recto par la première imprimante (D1), afin de l'imprimer à nouveau sur le verso.

6. Système d'impression ou de photocopie selon l'une quelconque des revendications 1 à 5, dans lequel, par l'intermédiaire du canal d'évacuation (52) et/ou du canal de liaison (48), peut être acheminé vers la deuxième imprimante (D2) le matériau d'enregistrement qui a été imprimé sur le recto par la deuxième imprimante (D2), afin de l'imprimer à nouveau sur le verso.

7. Système d'impression ou de photocopie selon l'une quelconque des revendications 1 à 6, dans lequel le système est configuré de telle sorte que le matériau d'enregistrement provenant de la première imprimante (D1) peut être imprimé en une première couleur, et le matériau d'enregistrement provenant de la deuxième imprimante (D2) peut être imprimé en une deuxième couleur.

8. Système d'impression ou de photocopie selon l'une quelconque des revendications 1 à 7, dans lequel le canal d'alimentation (50) est sensiblement parallèle à la trajectoire de duplication-transport (44) de la première imprimante (D1).

9. Système d'impression ou de photocopie selon l'une quelconque des revendications 1 à 8, dans lequel le canal d'évacuation (52) est sensiblement parallèle à la trajectoire de duplication-transport (46) de la deuxième imprimante (D2).
